# EUROPÄISCHE PATENTANMELDUNG

(11) **EP 0 516 975 A2**
(43) Veröffentlichungstag der Anmeldung: **09.12.1992**
(21) Anmeldenummer: 92107349.0
(22) Anmeldetag: 29.04.1992
(51) Int. Cl.: F21S 1/10, F21V 3/02

(54) **Reflektorleuchte**

(30) Priorität: 06.06.1991 DE 9106969 U
(71) Anmelder: Vulkan Werk für Industrie- und Aussenbeleuchtung GmbH, D-50825 Köln (DE)
(72) Erfinder: Atorf, Hans-Dieter, W-5000 Köln 60 (DE); Blumhagen, Willi, W-7559 Au/Rhein (DE); Breit, Wilhelm, W-5014 Kerpen 3 (DE); Erdmann, Karl-Heinz, W-5305 Alfter-Impekoven (DE); Frölich, Wolfgang, W-5210 Troisdorf (DE); Gromatzki, Willi, W-4354 Datteln (DE); Hähner, Gerd, W-5438 Westerburg (DE); Kindermann, Georg, W-5020 Frechen (DE); Korte, Udo, W-4460 Nordhorn (DE); Küppenbender, Arno, W-5060 Bergisch Gladbach 1 (DE); Schmidt, Klaus, W-5000 Köln 90 (DE)
(74) Vertreter: Kern, Wolfgang, Dipl.-Ing.

(57) **Zusammenfassung**

Die Erfindung betrifft eine Reflektorleuchte (1) mit einem eine Lichtquelle teilweise umgebenden Reflektor, der von einem oberen, lichtundurchlässigen, haubenförmigen Gehäuseteil (2) umgeben ist und sich in Richtung eines unteren Gehäuseteils (3) öffnet, welcher eine lichtdurchlässige, mit dem oberen Gehäuseteil (2) lösbar verbundene Abdeckung bildet, wobei der obere Gehäuseteil (2) wenigstens einen symmetrisch zur vertikalen Längsachse (4) angeordneten Höhenabsatz (5) hat und der untere Gehäuseteil (3) in Form eines zur Längsachse (4) symmetrischen, kelchartigen, sich zum oberen Gehäuseteil (2) hin öffnenden Konus (12) ausgebildet ist, dessen unteres Ende (13) ein schalenförmiges Aufsatzstück (14) aufweist, mit dem die Leuchte an einem Mast befestigbar ist.

Aufgabe der Erfindung ist es,eine Reflektorleuchte der obengenannten Art zu schaffen, deren Lichtabstrahlung sowohl nach unten als auch zur Seite hin verbessert ist.

Dies wird dadurch erreicht, daß der Konus (12) in einen oberen (30) und einen unteren (31) Teil unterteilt ist, von denen der erstere einen größeren Neigungswinkel (32) zur Längsachse (4) aufweist als der letztere (33).

## Beschreibung

Die Erfindung bezieht sich auf eine Reflektorleuchte mit einem eine Lichtquelle teilweise umgebenden Reflektor nach dem Oberbegriff des Patentanspruchs 1.

Bei einer aus dem DE-GM 84 07 001 bekannten Reflektorleuchte ist der gesamte Leuchtenkörper symmetrisch zu einer etwa horizontal verlaufenden Längsachse ausgebildet, wobei die Abmessung des Leuchtenkörpers in Richtung der Längsachse ein Vielfaches der Abmessung quer zur Längsachse beträgt. Der bekannte Leuchtenkörper hat insbesondere quer zur Längsrichtung einen hohen Luftwiderstand und ist deshalb sehr seitenwindempfindlich. Außerdem bietet die bekannte Reflektorleuchte eine gute Lichtabstrahlung vornehmlich vom Leuchtenkörper weg nach unten.

Eine Reflektorleuchte der eingangs erwähnten Art ist aus dem DE-GM 19 03 122 bekannt. Auch mit dieser Reflektorleuchte läßt sich vornehmlich nach unten eine gute Lichtabstrahlung erzielen.

Der Erfindung liegt die Aufgabe zugrunde, eine Reflektorleuchte der eingangs angegebenen Art zu schaffen, deren Lichtabstrahlung sowohl nach unten als auch zur Seite zu verbessert ist.

Diese Aufgabe wird erfindungsgemäß bei einer Reflektorleuchte der eingangs genannten Art durch die kennzeichnenden Merkmale des Patentanspruchs 1 gelöst.

Erfindungsgemäß ist der Konus in einen oberen und einen unteren Teil unterteilt, von denen der erstere einen größeren Neigungswinkel zur Längsachse aufweist als der letztere. Dadurch kann der untere Teil des Konus mit einem im Vergleich zum oberen Teil geringeren Durchmesser ausgebildet sein, was den Strömungswiderstand quer zur Längsachse günstig beeinflußt. Außerdem ist es mit Hilfe eines derart unterteilten Konus möglich, zwischen dem oberen und unteren Gehäuseteil einen nahezu absatzlosen Übergang vorzusehen. Durch den größeren Neigungswinkel des oberen Teils des Konus kann die Lichtabstrahlung der Reflektorleuchte insbesondere nach unten verbessert werden.

Gemäß einer anderen Ausführungsform des Erfindungsgegenstandes ist die in Richtung der Längsachse gemessene Länge der beiden Konusteile etwa gleich groß, während sie bei einer weiteren Ausführungsform größer ist als die des oberen Konusteils. Dadurch kann der optische Gesamteindruck der Reflektorleuchte sowie deren Lichtabstrahlung variiert werden, wobei im ersten Fall eine kompakt wirkende und im zweiten Fall eine längliche Leuchte hergestellt werden kann.

Vorteilhafterweise ist einer der Neigungswinkel des Konus zur Längsachse nahezu null, so daß bei dieser Ausführungsform eine besonders gute Lichtabstrahlung zur Seite zu erzielt werden kann. Außerdem kann das untere Gehäuse einer solchen Leuchte mit geringeren Kosten hergestellt werden.

Gemäß einer vorteilhaften Weiterbildung des Erfindungsgegenstandes entspricht der Durchmesser der oberen Konusöffnung etwa einem Drittel bis der Hälfte des unteren Durchmessers des oberen Gehäuseteils, wohingegen er gemäß einer anderen Weiterbildung etwa dem unteren Durchmesser des oberen Gehäuseteils entspricht. Dadurch ist es zum einen möglich, den unteren Gehäuseteil durch den relativ weit überstehenden oberen Gehäuseteil gegen äußere Einflüsse, wie z.B. Hagelschlag, gut zu schützen, während zum anderen ein gleitender Übergang zwischen oberem und unterem Gehäuseteil mit sich daraus ergebenden günstigen Einflüssen auf den Luftwiderstand möglich ist.

Vorteilhafterweise entspricht der Durchmesser der oberen Konusöffnung etwa dem Durchmesser des einen Höhenabsatzes oder, falls das obere Gehäuseteil zwei Höhenabsätze zur Verbindung dreier Haubenteile aufweist, etwa dem Durchmesser des oberen oder des unteren Höhenabsatzes. Mit Hilfe dieser Maßnahmen kann der optische Gesamteindruck der erfindungsgemäßen Reflektorleuchte weiter positiv beeinflußt werden.

Vorteilhaft ist ferner, daß jeder obere Gehäuseteil mit mehreren unteren Gehäuseteilen kombinierbar ist und daß jede Ausführungsform der Leuchte das gleiche Aufsatzstück hat. Dadurch ist eine gezielte Änderung der Lichtabstrahlung der Leuchte möglich. Außerdem kann die Herstellung der Leuchte vereinfacht sein, da mehrere unterschiedliche Leuchten das gleiche obere oder das gleiche untere Gehäuseteil aufweisen können. Dadurch lassen sich die Herstellungs- und Lagerkosten für die Leuchte insgesamt, aber auch für einzelne Ersatzteile verringern. Außerdem kann das äußere Erscheinungsbild der Leuchte vom Benutzer durch gezielte Veränderung nur eines Teils, z.B. des unteren Gehäuseteils, ohne weiteres verändert und neuen Gegebenheiten angepaßt werden.

Ausführungsbeispiele des Erfindungsgegenstandes werden nachfolgend anhand der Zeichnung näher erläutert.

Es zeigen:
- Fig. 1: eine Seitenansicht einer ersten Ausführungsform einer Reflektorleuchte mit einem als unterteilter Konus ausgebildeten unteren Gehäuseteil; und
- Fig. 2: eine Seitenansicht der Reflektorleuchte gemäß Fig.1 mit kürzer ausgebildetem unteren Gehäuseteil.

Unterschiedliche Ausführungsformen der erfindungsgemäßen Reflektorleuchte 1 sind in den Fig. 1 und 2 dargestellt.

Jede dieser als Kelchleuchte ausgebildeten Reflektorleuchte 1 hat einen nicht dargestellten, oberhalb einer nicht gezeigten Lichtquelle befindlichen und die Lichtquelle damit teilweise umgebenden Reflektor, der von einem oberen, lichtundurchlässigen, haubenförmigen Gehäuseteil 2 umgeben ist. Dieser Gehäuseteil 2 bildet das Dach der Reflektorleuchte und öffnet sich in Richtung eines unteren Gehäuseteils 3, welcher eine lichtdurchlässige, mit dem oberen Gehäuseteil 2 lösbar verbundene Abdeckung bildet.

Der obere Gehäuseteil 2 jeder Reflektorleuchte 1 hat wenigstens einen symmetrisch zur vertikalen Längsachse 4 angeordneten Höhenabsatz 5, wobei gemäß den Ausführungsformen der Fig. 1 und 2 lediglich ein Höhenabsatz vorgesehen ist, gemäß weiterer nicht gezeigter Ausführungsbeispiele aber auch ein oberer und ein unterer Höhenabsatz vorgesehen sein können.

Außerdem hat der obere Gehäuseteil 2 eine sein oberes Ende bildende schraubenartige Befestigungseinrichtung 10 sowie einen zum unteren Gehäuseteil 3 weisenden unteren Rand 11.

Der untere Gehäuseteil 3 ist in Form eines zur Längsachse 4 symmetrischen Konus 12 ausgebildet, der sich zum oberen Gehäuseteil 2 hin kelchartig öffnet. An das untere Ende 13 des Konus 12 schließt sich ein schalenförmiges Aufsatzstück 14 an, mit dem die Leuchte mittels der über den Umfang verteilt angeordneten Befestigungsmitteln 15 an einem nicht gezeigten Mast befestigbar ist.

Gemäß den Fig. 1 und 2 bildet der Höhenabsatz 5 die Verbindung zweier Haubenteile 16, 17 mit jeweils einem Neigungswinkel 20, 21 zur Längsachse 4 derart, daß der Neigungswinkel 20 des oberen Haubenteils 16 größer ist als der Neigungswinkel 21 des unter dem Höhenabsatz 5 befindlichen unteren Haubenteils 17. In den Fig. 1 und 2 sind die Neigungswinkel 20, 21 der Haubenteile 16, 17 zur Vertikalen dargestellt, welche parallel zur Längsachse 4 angeordnet ist.

In nicht dargestellten Ausführungsformen kann das obere Gehäuseteil zwei Höhenabsätze zur Verbindung dreier Haubenteile mit jeweils einem Neigungswinkel zur Längsachse 4 aufweisen. Der Neigungswinkel des über dem oberen Höhenabsatz befindlichen Haubenteils ist vorzugsweise größer als der Neigungswinkel des darunter befindlichen Haubenteils. Die Neigungswinkel des mittleren Haubenteils und des untersten Haubenteils sind vorzugsweise gleich groß.

In den Ausführungsformen gemäß den Fig. 1 und 2 ist der Konus 12 in einen oberen und unteren Teil 30, 31 unterteilt, von denen der erstere einen größeren Neigungswinkel 32 zur Vertikalen aufweist als der letztere. Gemäß der Fig. 1 ist der Neigungswinkel 33 des unteren Teils 31 des Konus 12 relativ klein, d.h. das untere Teil 31 öffnet sich zum oberen Gehäuseteil 2 nur wenig. Gemäß Fig. 2 ist die in Richtung der Längsachse 4 gemessene Länge der beiden Konusteile 30, 31 etwa gleich groß, wohingegen gemäß der Ausführungsform gemäß Fig. 1 die Länge des unteren Konusteils 31 größer ist als die des oberen Konusteils 30.

Die einzelnen Ausführungsformen unterscheiden sich ferner durch das Maß des Durchmessers der oberen Konusöffnung 34 (vgl. Fig. 2). Das Bezugszeichen 34 ist in Fig. 2 in Anführungsstriche gesetzt, um zu verdeutlichen, daß die Ziffern ein Bezugszeichen und keine Maßzahl bedeuten. Gemäß nicht dargestellten Ausführungsformen entspricht der Durchmesser der oberen Konusöffnung 34 etwa einem Drittel bis der Hälfte des unteren Durchmessers des oberen Gehäuseteils 2. In der Ausführungsform gemäß den Fig. 1 und 2 entspricht der Durchmesser der oberen Konusöffnung 34 etwa dem unteren Durchmesser des oberen Gehäuseteils 2.

Ferner kann der Durchmesser der oberen Konusöffnung 34 etwa dem Durchmesser des Höhenabsatzes 5 bzw. etwa dem Durchmesser des oberen Höhenabsatzes bzw. etwa dem Durchmesser des unteren Höhenabsatzes entsprechen (nicht gezeigt).

Den Fig. 1 und 2 ist zu entnehmen, daß sämtliche dargestellte Ausführungsformen das gleiche obere Gehäuseteil 2, aber unterschiedliche untere Gehäuseteile 3 haben. Ferner kann ein oberes Gehäuseteil mit mehreren Höhenabsätzen auf verschiedenen unteren Gehäuseteilen 3 vorgesehen sein. Daraus folgt, daß jeder obere Gehäuseteil mit mehreren unteren Gehäuseteilen kombinierbar ist. Jede der in den Fig. 1 und 2 dargestellten Ausführungsformen der Reflektorleuchte 1 hat das gleiche Aufsatzstück 14. Es ist natürlich auch möglich, bei den einzelnen Ausführungsformen unterschiedliche Aufsatzstücke zu verwenden, um das äußere Erscheinungsbild der Leuchte weiter zu verändern.

Bei den Ausführungsformen gemäß den Fig. 1 und 2 ist der Einbau eines breit strahlenden, sphärischen Reflektors möglich, außerdem kann bei sämtlichen in der Zeichnung dargestellten Ausführungsformen ein sogenannter Gürtelreflektor oder auch ein Glasrefraktor verwendet werden.

Die beschriebene Reflektorleuchte ermöglicht eine gute Lichtabstrahlung nach unten und zur Seite zu und hat einen geringen Luftwiderstand und deshalb eine geringe Seitenwindempfindlichkeit. Sie ist deshalb besonders zur Außenbeleuchtung, z.B. zur Beleuchtung von Straßen und Wegen, geeignet.

## Patentansprüche

1. Reflektorleuchte mit einem eine Lichtquelle teilweise umgebenden Reflektor, der von einem oberen, lichtundurchlässigen, haubenförmigen Gehäuseteil (2) umgeben ist und sich in Richtung eines unteren Gehäuseteils (3) öffnet, welcher eine lichtdurchlässige, mit dem oberen Gehäuseteil (2) lösbar verbundene Abdeckung bildet, wobei der obere Gehäuseteil (2) wenigstens einen symmetrisch zur vertikalen Längsachse (4) angeordneten Höhenabsatz (5) hat und der untere Gehäuseteil (3) in Form eines zur Längsachse (4) symmetrischen, kelchartigen, sich zum oberen Gehäuseteil (2) hin öffnenden Konus (12) ausgebildet ist, dessen unteres Ende (13) ein schalenförmiges Aufsatzstück (14) aufweist, mit dem die Leuchte an einem Mast befestigbar ist, dadurch
**gekennzeichnet,** daß der Konus (12) in einen oberen und einen unteren Teil (30, 31) unterteilt ist, von denen der erstere (30) einen größeren Neigungswinkel (32) zur Längsachse (4) aufweist als der letztere (31).

2. Reflektorleuchte nach Anspruch 1, dadurch **gekennzeichnet,** daß die in Richtung der Längsachse (4) gemessene Länge der beiden Konusteile (30, 31) etwa gleich groß ist.

3. Reflektorleuchte nach Anspruch 1, dadurch **gekennzeichnet,** daß die in Richtung der Längsachse (4) gemessene Länge des unteren Konusteils (31) größer als die des oberen Konusteils (30) ist.

4. Reflektorleuchte nach einem der Ansprüche 1 bis 3, dadurch **gekennzeichnet,** daß einer der Neigungswinkel des Konus (12) zur Längsachse (4) nahezu Null ist.

5. Reflektorleuchte nach einem der vorhergehenden Ansprüche, dadurch **gekennzeichnet,** daß der Durchmesser der oberen Konusöffnung (34) etwa einem Drittel bis der Hälfte des unteren Durchmessers des oberen Gehäuseteils (2) entspricht.

6. Reflektorleuchte nach einem der Ansprüche 1 bis 4, dadurch **gekennzeichnet,** daß der Durchmesser der oberen Konusöffnung (34) etwa dem unteren Durchmesser des oberen Gehäuseteils (2) entspricht.

7. Reflektorleuchte nach einem der vorhergehenden Ansprüche, dadurch **gekennzeichnet,** daß der Durchmesser der oberen Konusöffnung (34) etwa dem Durchmesser des Höhenabsatzes (5) oder, falls das obere Gehäuseteil (2) zwei Höhenabsätze zur Verbindung dreier Haubenteile aufweist, etwa dem Durchmesser des oberen oder des unteren Höhenabsatzes entspricht.

8. Reflektorleuchte nach einem der vorhergehenden Ansprüche, dadurch **gekennzeichnet,** daß jeder obere Gehäuseteil (2) mit mehreren unteren Gehäuseteilen (3) kombinierbar ist und daß jede Ausführungsform der Leuchte (1) das gleiche Aufsatzstück (14) hat.
